# EUROPÄISCHE PATENTANMELDUNG

(11) **EP 0 019 274 A1**
(43) Veröffentlichungstag der Anmeldung: **26.11.1980**
(21) Anmeldenummer: 80102677.4
(22) Anmeldetag: 14.05.1980
(51) Int. Cl.: H01J 29/82

(54) **Mehrpoleinheit für eine Farbbildröhre**

(30) Priorität: 18.05.1979 DE 2920086
(71) Anmelder: International Standard Electric Corporation, New York New York 10022 (US)
(72) Erfinder: Kornaker, Walter, D-7301 Berkheim (DE)
(74) Vertreter: Thul, Leo, Dipl.-Phys.

(57) **Zusammenfassung**

Eine als magnetischer Drahtring (7) ausgeführte Mehrpohleinheit für eine Farbbildröhre ist außen am Hals (1) der Röhre befestigt. Um die Lage des Drahtringes (7) eindeutig auf die Elektroden (5) des im Hals (1) angeordneten Elektrodenstrahlerzeugungssystemes festzulegen, ist der Drahtring in der Nut (8) eines auf den Röhrenhals aufgesetzten Halters (6) befestigt. Dieser Halter (6) weist einen Anschlag auf, der am Pressglasteller (2) derRöhre (1) anliegt oder befestigt ist. Durch die gemeinsame Bezugnahme auf den Pressglasteller (2), auf den auch die Lage der Elektroden bezogen ist, ist die Lage der Mehrpoleinheit eindeutig definiert.

## Beschreibung

Die Erfindung betrifft eine Mehrpoleinheit für eine Farbbildröhre.

Die Mehrzahl üblicher Mehrpoleinheiten besteht aus auf einem Halter montierten, gegeneinander verdrehbaren magnetisierten Ringen. Der Halter wird mit einer Spannvorrichtung am Röhrenhals befestigt. Es ist auch vorgeschlagen worden, Halter mit darin eingesetztem magnetisierbarem Material zu verwenden, welches erst nach der Montage des Halters auf dem Röhrenhals magnetisiert wird (DE-OS 26 11 633).

Die Empfindlichkeit der Einstellung der Elektronenstrahlen hängt stark von der Lage der Mehrpoleinheit im Bezug auf die Elektronenkanonen ab. Die Mehrpoleinheiten werden daher häufig mit einer Lehre aufgesetzt, um die axiale und radiale Lage des Halters auf dem Röhrenhals festzulegen. Danach wird der Halter befestigt.

Die Aufgabe der Erfindung besteht nun darin, eine gattungsgemäße Mehrpoleinheit so auszubilden, daß auf den zusätzlichen Arbeitsgang der Anwendung der Lehre bei der Befestigung der Mehrpoleinheit verzichtet werden kann und daß trotzdem die Lage der Mehrpoleinheit in Bezug auf die Elektronenkanonen genau festgelegt ist.

Die Lösung dieser Aufgabe ist durch das Kennzeichen des Hauptanspruchs gegeben. Der Erfindung liegt die Erkenntnis zugrunde, daß an einer Farbbildröhre bei manchen Bauteilen fest vorgegebene geometrische Beziehungen bestehen. So sind z.B. die Elektroden des Elektronenstrahlerzeugungssystemsmit vorgegebenem Abstand vom Preßglasteller auf in dem Preßglasteller eingeschmolzene Kontaktstifte aufgesetzt. Andererseits soll die Mehrpoleinheit für optimale Elektronenstrahlkorrekturmöglichkeit über einer vorgegebenen Stelle des Elektronenstrahlerzeugungssystems befestigt sein.

Die Erfindung nutzt den Preßglasteller mit Kontaktstiften als Bezugselement, um die Lage der Mehrpoleinheit in Bezug auf die Elektroden des Elektronenstrahlerzeugungssystems festzulegen. Die einfachste Ausführungsform ist die, bei der ein Anschlag am Halter der Mehrpoleinheit einfach am Preßglasteller selbst anliegt. Besonders vorteilhaft ist die Ausführungsform nach Anspruch 3, bei der der Halter mit dem Röhrensockel verbunden ist. Hier entfällt nicht nur das Aufsetzen mit der Lehre, sondern auch noch der Arbeitsgang des Befestigens des Halters, da dieser zugleich mit dem Sockel aufgesetzt wird, welcher ohnehin befestigt werden muß. Besonders klein wird die Baugröße einer erfindungsgemäßen Mehrpoleinheit, wenn ein Aufbau nach Anspruch4 verwendet wird.

Die Erfindung wird im folgenden anhand von Ausführungsbeispielen und einer Figur näher erläutert.

In der Figur istlder Röhrenhals mit Preßglasteller 2 und abgeschmolzenem Pumpstutzen 3. Auf den in den Preßglasteller eingeschmolzenen Kontaktstiften 4 sind die Elektronenkanonen aufgesetzt, deren Elektroden schematisch dargestellt und mit 5 bezeichnet sind. Im dargestellten Ausführungsbeispiel bilden der Röhrensockel und der Halter 6 der Mehrpoleinheit ein einziges Bauteil. Die eigentlich wirksame Mehrpoleinheit ist als federnder, geschlitzter, in eine umlaufende Nut 8 des Halters 6 eingelegtes magnetisierbares Material 7 in Form eines Drahtringes ausgeführt. Zur Verdrehsicherung des Ringes besitzt die Nut 8 entweder eine Nase, welche in den Ringschlitz eingreift, oder der Ring wird klemmend in die Nut eingesetzt.

Der Halter 6 ist zweckmäßigerweise gut federnd ausgebildet, so daß er bei allen Toleranzen einen guten Sitz auf dem Röhrenhals besitzt. Wenn der Halter 6 nur am Sockelteil -fest auf der Röhre sitzen würde, an der Stelle des hartmagnetischen Materials jedoch locker wäre, so würde die Gefahr bestehen, daß die Einstellung der Elektronenstrahlen bei Lageänderungen des magnetischen Materials 7 verändert würde. Entsprechend muß auch eine Mehrpoleinheit fest auf dem Hals sitzen, deren Halter nicht mit dem Sockel ein einziges Bauteil bildet, sondern bei der der Halter 6 einfach einen Anschlag 9 besitzt, der am Preßglasteller, bzw. an dem auf diesen aufgesetzten Sockel anliegt oder befestigt ist.

Unabhängig davon, ob Sockel und Halter ein einziges Bauteil bilden, oder ob der Halter 6 nur mit einem Anschlag 9 versehen ist, kann das magnetische Material 7 in Form von bereits magnetisierten, gegeneinander verdrehbaren Ringen oder in Form von Stücken erst noch zu magnetisierenden Materials vorliegen.

## Patentansprüche

1) Mehpoleinheit für eine Farbbildröhre mit einem den Röhrenhals abschließenden Preßglasteller mit Kontaktstiften, auf die Elektroden eines Elektronenstrahlerzeugungssystems mit vorgegebenem Abstand vom Preßglasteller aufgesetzt sind, welche Mehrpoleinheit in Form eines um den Röhrenhals angeordneten und mittels eines Halters in einer vorbestimmten Lage in Bezug auf die Elektroden fixierten hartmagnetischen Materials angebracht ist,
dadurch gekennzeichnet, daß der Halter (6) mindestens einen Anschlag (9) aufweist, welcher die axiale und radiale Lage des Halters (6) auf dem Röhrenhals (1) in Bezug auf den Preßglasteller (2) festlegt.

2) Mehrpoleinheit nach Anspruch 1,
dadurch gekennzeichnet, daß der Anschlag (9) des Halters (6) am Preßglasteller (2) selbst aufliegt.

3) Mehrpoleinheit nach Anspruch 2,
dadurch gekennzeichnet, daß der Halter (6) mit einem den Preßglasteller (2) und den Pumpstntzen (3) vor Beschädigungen schutzenden Röhrensockel verbunden ist.

4) Mehrpoleinheit nach einem der Ansprüche 1...3,
dadurch gekennzeichnet, daß der Halter (6) mit einer umlaufenden Ringnut (8) versehen ist, und daß in diese Ringnut das magnetische Material (7) in Form eines geschlitzten Drahtringes verdrehungssicher eingelegt ist.
